# EUROPÄISCHE PATENTSCHRIFT

(11) **EP 1 702 140 B1**
(45) Veröffentlichungstag und Bekanntmachung des Hinweises auf die Patenterteilung: **22.08.2007**
(21) Anmeldenummer: 04816348.9
(22) Anmeldetag: 22.12.2004
(51) Int. Cl.: F01K 25/06

(54) **VERFAHREN ZUR UMWANDLUNG VON WÄRMEENERGIE IN MECHANISCHE ENERGIE MIT EINER NIEDERDRUCK-ENTSPANNUNGSVORRICHTUNG**
METHOD FOR CONVERTING HEAT ENERGY INTO MECHANICAL ENERGY WITH A LOW-PRESSURE EXPANSION DEVICE
PROCEDE DE CONVERSION D'ENERGIE THERMIQUE EN ENERGIE MECANIQUE PAR UN DISPOSITIF DE DETENTE BASSE TENSION

(30) Priorität: 22.12.2003 DE 10360364; 22.12.2003 DE 10360380; 22.12.2003 DE 10360379; 24.12.2003 DE 10361203; 24.12.2003 DE 10361223
(43) Veröffentlichungstag der Anmeldung: 20.09.2006
(73) Patentinhaber: Ecoenergy Patent GmbH, 55411 Bingen am Rhein (DE)
(72) Erfinder: OSER, Erwin, 50670 Köln (DE); RANNOW, Michael, 57368 Lennestadt (DE)
(74) Vertreter: Michalski, Stefan
(86) Internationale Anmeldenummer: PCT/EP2004/053654
(87) Internationale Veröffentlichungsnummer: WO 2005/061858

(56) Entgegenhaltungen:
- WO-A-85/02881
- DE-A1- 3 619 547
- GB-A- 1 301 214
- US-A1- 2003 172 654

## Beschreibung

Die Erfindung betrifft ein Verfahren zur Umwandlung von in einem Verdampfer anfallender Wärmeenergie in mechanische Energie durch Entspannung eines dampfförmigen Arbeitsmittels, das in dem Verdampfer verdampft und in einer Entspannungsvorrichtung entspannt wird. Des Weiteren betrifft die Erfindung eine Entspannungsvorrichtung zur Umwandlung von Wärmeenergie in mechanische Energie.

Aus dem Stand der Technik z. B. DE 36 19 547 oder GB 1 301 214 sind eine Vielzahl von Verfahren sowie Vorrichtungen zur Umwandlung von Wärmeenergie in mechanische Energie bekannt. Es sind beispielsweise Wärmekraftanlagen bekannt, in denen in einem Kessel ein Arbeitsmittel bei einem hohen

Druck isobar bis zum Siedepunkt erwärmt wird, verdampft und anschließend in einem Überhitzer noch überhitzt wird. Der Dampf wird anschließend in einer Turbine unter Verrichtung von Arbeit adiabat entspannt und in einem Kondensator unter Wärmeabgabe verflüssigt. Die Flüssigkeit, in der Regel Wasser, wird von der Speisewasserpumpe auf einen Druck gebracht und wieder in den Kessel gefördert. Einer der Nachteile dieser Vorrichtungen ist, dass bei den Entspannungsprozessen in Turbinen hohe Drücke von über 15 bar bis 200 bar erzeugt werden müssen, da bei Turbinen das realisierte Druckverhältnis der Entspannung für den erreichten Wirkungsgrad entscheidend ist. Dies ist der wesentliche Grund dafür, dass in großen Entspannungsturbinen der Dampf in das Vakuum hinein entspannt wird, wodurch die Kondensation bei relativ tiefen Temperaturen um die 40° C erfolgt. Die bei der Kondensation anfallende Kondensationswärme wird im Wärmetausch mit Kühlsystemen abgeführt. Diese als Abwärme abgeführte Kondensationswärme bestimmt wesentlich den mit thermischen Entspannungsprozessen in Turbinen erreichbaren Wirkungsgrad.

Auch z. B. aus US 2003 / 0172 654 bekannte Umwandlungsanlagen mit organischen Lösemitteln als Arbeitsmittel (ORC-Anlagen, Organic Rankine Cycle) oder der Kalina-Prozess mit einem Gemisch aus Wasser und Ammoniak basieren auf dem beschriebenen Dampfkraftprozess mit Verdampfung und Kondensation; sie sind lediglich technische Modifikationen, um entweder mit niedrigeren Temperatur- und Druckniveaus arbeiten zu können und/oder durch eine bessere Wärmenutzung mit einem Siedebereich den Wirkungsgrad zu verbessern.

Der Erfindung liegt die Aufgabe zugrunde, ein Verfahren sowie eine Vorrichtung zur Umwandlung von Wärmeenergie in mechanische Energie zu schaffen, die die genannten Nachteile vermeiden, insbesondere einen verbesserten Wirkungsgrad aufweisen.

Zur Lösung dieser Aufgabe wird ein Verfahren mit den Merkmalen des Anspruches 1 vorgeschlagen. In den abhängigen Ansprüchen sind bevorzugte Weiterbildungen ausgeführt.

Dazu ist erfindungsgemäß vorgesehen, dass die Entspannungsvorrichtung als Niederdruck-Entspannungsvorrichtung ausgeführt ist, die als Wälzkolbengebläse ausgebildet ist, in dem das Arbeitsmittel entspannt wird und dabei Wärmeenergie in mechanische Energie umgewandelt wird. Das Wälzkolbengebläse als Niederdruck-Entspannungsvorrichtung hingegen weist erfindungsgemäß den Vorteil auf, dass diese mit geringer Gasreibung arbeiten kann und gleichzeitig gegen Flüssigkeitstropfen unempfindlich ist. Des Weiteren erreicht das Wälzkolbengebläse bei Drehgeschwindigkeit, bei denen die Dichtkante am Außenradius Geschwindigkeiten von mehr als etwa 1/10 der Schallgeschwindigkeit erreicht, einen besonders hohen volumetrischen Wirkungsgrad, da der Spalt bei diesen Geschwindigkeiten als dynamische Dichtung wirkt. Das Wälzkolbengebläse, das in Form einer Ovalradpumpe ausgeführt sein kann, kann bei Druckdifferenz von 500 mbar mit einem vollen Wirkungsgrad arbeiten und in einem geschlossenen System bei Drücken von 10 bis 0,5 bar eingesetzt werden. Eine weiterer Vorteil ist, dass bei den genannten Entspannungsvorrichtungen nur die Druckdifferenz und nicht die Masse oder das Entspannungsverhältnis für den Wirkungsgrad maßgebend ist. Bei bereits kleinen Druckdifferenzen von weniger als zwei bar kann ein voller Wirkungsgrad erreicht werden. Die physikalische Begründung liegt in der hohen Wirkzeit von nahezu 95% in der Pumpe, da es sich tatsächlich nicht um eine herkömmliche Entspannung im Sinne eines Verdichters handelt, sondern die Entspannung durch den Austritt des Gases in den Druckstutzen erfolgt. Ein- und Ausströmen mit Vergrößerung oder Verringerung des Schöpfvolumens findet im Wälzkolbengebläse nicht statt, sondern das Einströmen des Gases erfolgt parallel zum Transport des Gases über die Drehbewegung bei konstantem Volumen und dadurch bei vollem Wirkungsgrad. Das Wälzkolbengebläse und andere vergleichbare erfindungsgemäße Niederdruck-Entspannungsvoirichtungen zeichnen sich hier gegenüber anderen Entspannungsvorrichtungen aus, bei denen durch Änderung des Schöpfvolumens selbst die Druckänderung erfolgt. Dies hat zur Folge, dass die Wirkzeit dieser Vorrichtung sehr viel kleiner ist. Während des Entspannungsvorganges wird die Wärmeenergie des dampfförmigen Arbeitsmittels zumindest teilweise in mechanische Energie umgewandelt Vorteilhafterweise ist das Wälzkolbengebläse mit einem Generator verbunden, der die mechanische Energie in elektrische Energie umwandelt.

Erfindungsgemäß kann das entspannte Arbeitsmittel in einem Wärmetauscher kondensiert werden. In einer weiteren Ausführungsform der Erfindung kann zumindest ein Teil des kondensierten Arbeitsmittels während des Entspannungsprozesses in das Wälzkolbengebläse eingespritzt werden, beispielsweise bis zu 16% des Masseanteils, wobei erfindungsgemäß das eingespritzte Arbeitsmittel im Wälzkolbengebläse im Wärmetausch mit dem Dampf diesen teilweise im Gebläse kondensiert und dadurch die wirkende Druckdifferenz der Entspannung vergrößert. In einer möglichen Alternative ist ein Seperator dem Wärmetauscher nachgeschaltet, der einen Teil des kondensierten Arbeitsmittels für die Einspritzung in das Wälzkolbengebläse entnimmt. Zweckmäßigerweise fördert eine Pumpe, die dem Separator wiederum nachgeschaltet ist, das kondensierte Arbeitsmittel in den Verdampfer zurück.

Um eventuell auftretende Flüssigkeitsschäden durch den Zusammenprall der schnell rotierenden Kolben mit Tröpfchen zu verhindern, erfolgt in einer weiteren Ausgestaltung der Erfindung eine druckgesteuerte Einspritzung.

Vorzugsweise weist das Verfahren eine erste Komponente des Arbeitsmittels auf, das durch ein Gemisch gebildet ist, in und/oder nach der Niederdruck-Entspannungsvorrichtung mittels eines Absorptionsmittels absorbiert wird, wobei Wärme auf die verbleibende, dampfförmige zweite Komponente übergeht, die rückführbar ist. In einer Ausführungsform der Erfindung ist das Gemisch bei einem bestimmten Mischungsverhältnis der Komponenten ein Azeotrop mit Siedepunktminimum. Bei azeotrop verdampfenden Gemischen mit Siedepunktminimum lassen sich je nach Typ die Verdampfungstemperaturen absenken, so dass diese unter den Kondensationstemperaturen der einzelnen Komponenten liegen. Wird aus dem Dampfgemisch adiabat die erste Komponente absorbiert, so geht die entsprechende Wärme auf die dampfförmig verbleibende zweite Komponente über. Der Entzug der Kondensationswärme kann dadurch auf einem erhöhten Temperaturniveau erfolgen. Insbesondere kann bei geeignet ausgewählten Azeotropmischungen die zweite dampfförmige Komponente im Verdampfer des Arbeitsmittels selbst unter Abgabe der Kondensationswärme kondensiert werden, so dass der entsprechende Anteil der Wärmeenergie in den Prozess zurückgeführt werden kann. Sofern die zu absorbierende erste Komponente Wasser ist, kann als Absorptionsmittel beispielsweise eine alkalische Silikatlösung eingesetzt werden.

In einer weiteren Ausführungsform kann das Arbeitsmittel, beispielsweise ein azeotropes Gemisch aus Wasser mit Perchloräthylen oder Silikon, zum Beispiel durch Wärmetausch mit Primärenergie aus Prozessdämpfen oder erwärmten Prozessflüssigkeiten und/oder Wärmespeichern verdampft werden. Die Absorption, bei der erfindungsgemäß die anfallende Absorptionswärme auf die zweite dampfförmig verbleibende Komponente übertragen wird, wodurch sich diese Komponente auf ein Temperaturniveau oberhalb der Siedetemperatur des azeotropen Gemisches erwärmt, kann in und/oder nach der Entspannungsvorrichtung erfolgen. Einer der wesentlichen Vorteile ist hierbei, dass durch die Entspannung des azeotropen Gemisches im Wälzkolbengebläse mechanische Energie "gewonnen" werden kann und gleichzeitig das entspannte Arbeitsmittel, das im Entspannungsprozess bereits "Arbeit" geleistet hat, durch die Trennung (Absorption) der ersten von der zweiten Komponente sich aufgrund der freiwerdenden Absorptionswärme erwärmt. Hierbei kann das verbleibende Arbeitsmittel nach der Entspannung zurückgeführt werden, um beispielsweise in dem Wärmetauscher seine Wärme abzugeben. Zum Beispiel ist es in einer Ausgestaltung der Erfindung möglich, dass das verbleibende Arbeitsmittel (nur zweite Komponente) in den Wärmetauscher (Verdampfer) geleitet wird, in dem das verbleibende Arbeitsmittel kondensiert und aufgrund der entstehenden Kondensationswärme das flüssige Arbeitsmittel mit der ersten und der zweiten Komponente verdampft und anschließend wieder in die Entspannungsvorrichtung geführt wird. Hierdurch kann erfindungsgemäß der Wirkungsgrad des Verfahrens zur Umwandlung von Wärmeenergie in mechanische Energie wesentlich verbessert werden.

Das Arbeitsmittel ist vorzugsweise durch ein azeotropes Gemisch mit Siedepunktminimum oder nahezu azeotropes Gemisch gebildet. Im folgenden wird die Erfindung mit einem azeotropen Gemisch beschrieben, selbstverständlich kann die Erfindung ebenfalls auf nahezu azeotrope Gemische beziehungsweise auf nicht azeotrope Gemische bezogen werden. Hohe Wirkungsgrade lassen sich besonders mit einem azeotropen oder einem nahezu azeotropen Gemisch erzielen. Bei einem Einsatz eines azeotropen Gemisches können je nach Typ die Verdampfungstemperaturen abgesenkt werden, so dass diese unter den Verdampfungstemperaturen der einzelnen Komponenten liegen.

In einer bevorzugten Ausführungsform weist das Arbeitsmittel eine geringe volumenspezifische beziehungsweise geringe molare Verdampfungsenthalpie auf. Damit wird erreicht, dass mit einer vorgegebenen Menge an Wärmeenergie eine große Menge an Treibdampf erzeugt wird. Vorzugsweise ist das Arbeitsmittel ein Lösemittelgemisch, das organische und/oder anorganische Lösemittelkomponenten aufweist. Beispiele hierfür sind etwa Gemische aus Wasser und ausgewählten Silikonen. Vorteilhafterweise kann auch mindestens eine Komponente ein protisches Lösemittel sein.

Bei einer alternativen Ausführungsform ist das Absorptionsmittel ein reversibles immobilisierbares Lösemittel, das in dem nicht-immobilisierten Aggregatzustand die erste Komponente des Arbeitsmittels ist. Das reversible Lösemittel im siedenden Arbeitsmittel kann sich vorteilhafterweise durch physikalisch-chemische Veränderungen so verändern, in dem es durch Ionisieren oder Komplexbildung aus der Dampfphase von dem nicht-immobilisierten Zustand in den reversibel immobilisierten Zustand verändert werden kann und in der nicht-immobilisierten Form als Absorptionsmittel für das Arbeitsmittel wirkt.

Somit enthält das dampfförmige Arbeitsmittel vor der Entspannung bereits das Absorptionsmittel (im nicht-immobilisierten Zustand). Das reversibel immobilisierte Lösemittel ist in einem dampfförmigen Aggregatzustand und geht durch physikalisch-chemische Veränderungen - wie zum Beispiel pH-Verschiebung, Veränderung des Molenbruches und der Temperatur in seiner Flüchtigkeit und/oder in seinem Dampfdruck - in den flüssigen Zustand über (vergleichbar mit Dampf als Lösemittel in nicht-immobilisierter Form und Wasser als reversibel immobilisierbares Lösemittel). Der Vorteil ist hierbei, dass das Arbeitsmittel aus zwei Komponenten besteht, wobei gleichzeitig die eine Komponente im reversiblen immobilisierten Zustand als Absorptionsmittel für die andere Komponente wirkt. Als pH-abhängige reversibel immobilisierbare Lösemittel können beispielsweise zyklische Stickstoffverbindungen - wie Pyridine - eingesetzt werden.

Die Aufgabe der Erfindung wird ebenfalls durch eine Entspannungsvorrichtung zur Umwandlung von Wärmeenergie in mechanische Energie durch Entspannung eines dampfförmigen Arbeitsmittels mit den Merkmalen des Anspruches 15 gelöst In den abhängigen Ansprüchen sind bevorzugte Weiterbildungen ausgeführt.

Erfindungsgemäß ist vorgesehen, dass die Entspannungsvorrichtung als Niederdruck-Entspannungsvorrichtung ausgebildet ist, die als Wälzkolbengebläse ausgeführt ist Hierbei laufen zwei Rotoren auf elliptischen oder ovalförmigen Wälzkurven aufeinander ab. Bekannte Beispiele sind etwa die Ovalradpumpe oder das Rootsgebläse. Mit mehrflügeligen Rotoren können elliptische Wälzkurven höherer Ordnung realisiert werden. Ein Vorteil von Wälzkolbengebläsen mit mehrflügeligen Rotoren liegt etwa in einer Reduzierung der wirkenden Pulsationen, da das Kammervolumen, bezogen auf das Schöpfvolumen, kleiner ist und die Frequenz des Gasaustritts zunimmt. Zweckmäßigerweise weist das Wälzkolbengebläse eine gasdichte Dichtung zwischen dem Schöpfraum und dem Getrieberaum auf, um den Eintritt von Öl in das dampfförmige Arbeitsmittel zu verhindern.

Das Wälzkolbengebläse weist ferner eine Welle auf, die mit dem Generator verbunden werden kann, wodurch die mechanische in elektrische Energie umgewandelt werden kann. Die Verwendung von einem Wälzkolbengebläse als Niederdruckentspannungsvorrichtung eröffnet, insbesondere bei der Nutzung von Abwärme mit einer Temperatur von weniger als ungefähr 100°C, für den Antrieb von beispielsweise Pumpen oder Generatoren die Möglichkeit, zum einen den Prozess durch Einspritzung von Absorptionsmitteln zu unterstützen, und zum anderen wegen der geringen Druck- und Temperaturdifferenzen die Kondensationsenergie des Arbeitsmittels, beispielsweise mit einer Wärmepumpe, wieder auf ein erhöhtes Temperaturniveau zu heben.

Weitere Vorteile, Merkmale und Einzelheiten der Erfindung ergeben sich aus der nachfolgenden Beschreibung, in der unter Bezugnahme auf die Zeichnung ein Ausführungsbeispiel der Erfindung im Einzelnen beschrieben ist. Dabei können die in den Ansprüchen und in der Beschreibung erwähnten Merkmale jeweils einzeln für sich oder in beliebiger Kombination erfindungswesentlich sein.

Figur 1 zeigt ein Verfahren zur Umwandlung von in einem Verdampfer 6 anfallen der Wärmeenergie in mechanische Energie durch Entspannung eines dampfförmigen Arbeitsmittels, das in dem Verdampfer 6 verdampft und in einer Niederdruck-Entspannungsvorrichtung 2 entspannt wird. Das Arbeitsmittel ist in diesem Ausführungsbeispiel Wasser, das im dampfförmigen Aggregatzustand zur Entspannungsvorrichtung 2, die als Wälzkolbengebläse 2 ausgebildet ist, gefördert wird. Während des Entspannungsprozesses wird im Wälzkolbengebläse 2 die im Arbeitsmittel enthaltende Wärmeenergie in mechanische Energie umgewandelt. Das Wälzkolbengebläse 2 ist mit einem Generator 1 verbunden und treibt diesen an, so dass mechanische Energie in elektrische Energie umgewandelt wird.

Der entspannte Treibdampf wird in einem Wärmetauscher 7 kondensiert. Vorzugsweise ist der Verdampfer 6 mit dem Wärmetauscher 7 verbunden, wobei das Kondensat mittels der Pumpe 9 zurück in den Verdampfer 6 gefördert wird.

Dem Wärmetauscher 7 ist ein Separator 3 nachgeschaltet, der einen Teil des kondensierten Arbeitsmittels für die Einspritzung in das Wälzkolbengebläse 2 entnimmt. Das Wälzkolbengebläse 2 weist mehrere nicht dargestellte Einspritzöffnungen auf, durch die das kondensierte Arbeitsmittel in den Schöpfraum des Wälzkolbengebläses 2 eingedüst wird, wobei ein Teil des dampfförmigen Arbeitsmittels im Wälzkolbengebläse 2 kondensiert, wodurch der Ausgangsdruck reduziert und damit der Wirkungsgrad verbessert wird. Durch die Druckdifferenz gegenüber dem am Auslass des Wälzkolbengebläses 2 angeschlossenen Wärmetauscher 7 werden die im Wälzkolbengebläse 2 angeordneten Rotoren von dem sich entspannenden Arbeitsmittel in Bewegung gesetzt, und die mit der Entspannung eingehende Entropieänderung wird als mechanische Energie abgegeben. Eine Pumpe 9 ist dem Separator 3 nachgeschaltet, die das kondensierte Arbeitsmittel in den Verdampfer 6 zurückfördert.

### Bezugszeichenliste

- 1: Generator
- 2: Entspannungsvorrichtung, Wälzkolbengebläse
- 3: Separator
- 6: Verdampfer
- 7: Wärmetauscher
- 9: Pumpe

## Patentansprüche

1. Verfahren zur Umwandlung von in einem Verdampfer (6) anfallender Wärmeenergie in mechanische Energie durch Entspannung eines dampfförmigen Arbeitsmittels, das in dem Verdampfer (6) verdampft und in einer Entspannungsvorrichtung (2) entspannt wird, **dadurch gekennzeichnet, dass** die Entspannungsvorrichtung (2) als Niederdruck-Entspannungsvorrichtung ausgeführt ist, die als Wälzkolbengebläse (2) ausgebildet ist, in dem das Arbeitsmittel entspannt wird und dabei Wärmeenergie in mechanische Energie umgewandelt wird.

2. Verfahren nach Anspruch 1, **dadurch gekennzeichnet, dass** das entspannte Arbeitsmittel in einem Wärmetauscher (7) kondensiert wird.

3. Verfahren nach Anspruch 2, **dadurch gekennzeichnet, dass** zumindest ein Teil des kondensierten Arbeitsmittels während des Entspannungsprozesses in das Wälzkolbengebläse (2) eingespritzt wird.

4. Verfahren nach Anspruch 3, **dadurch gekennzeichnet, dass** zumindest ein Teil des eingespritzten Arbeitsmittels im Wälzkolbengebläse (2) durch Wärmetausch einen Teil des dampfförmigen Arbeitsmittels kondensiert und damit den Ausgangsdruck reduziert.

5. Verfahren nach Anspruch 3 oder 4, **dadurch gekennzeichnet, dass** das Arbeitsmittel druckgesteuert in das Wälzkolbengebläse (2) eingespritzt wird.

6. Verfahren nach einem der vorhergehenden Ansprüche, **dadurch gekennzeichnet, dass** eine Pumpe (9) das kondensierte Arbeitsmittel in den Verdampfer (6) fördert.

7. Verfahren nach einem der vorhergehenden Ansprüche, **dadurch gekennzeichnet, dass** ein Separator (3) dem Wärmetauscher (7) nachgeschaltet ist, der einen Teil des kondensierten Arbeitsmittels für die Einspritzung in das Wälzkolbengebläse (2) entnimmt.

8. Verfahren nach einem der vorhergehenden Ansprüche, **dadurch gekennzeichnet, dass** eine erste Komponente des Arbeitsmittels, das durch ein Gemisch gebildet ist, in und/oder nach der Niederdruck-Entspannungsvorrichtung (2) mittels eines Absorptionsmittels absorbiert wird, wobei Wärme auf die verbleibende, dampfförmige zweite Komponente übergeht, die rückführbar ist.

9. Verfahren nach Anspruch 8, **dadurch gekennzeichnet, dass** das Gemisch bei einem bestimmten Mischungsverhältnis der Komponenten ein Azeotrop mit Siedepunktminimum bildet.

10. Verfahren nach Anspruch 8 oder 9, **dadurch gekennzeichnet, dass** das Arbeitsmittel als azeotropes Gemisch oder als nahezu azeotropes Gemisch vorliegt.

11. Verfahren nach einem der vorhergehenden Ansprüche, **dadurch gekennzeichnet, dass** durch die bei der Absorption übergangene Wärme die dampfförmig verbleibende zweite Komponente auf eine Temperatur oberhalb der Siedetemperatur des Gemisches erwärmt wird, wobei die zweite Komponente in einem Wärmetauscher (7) kondensiert wird.

12. Verfahren nach einem der vorhergehenden Ansprüche, **dadurch gekennzeichnet, dass** das Absorptionsmittel ein reversibel immobilisierbares Lösemittel ist, das in dem nicht-immobilisierten Aggregatzustand die erste Komponente des Arbeitsmittels ist.

13. Verfahren nach einem der vorhergehenden Ansprüche, **dadurch gekennzeichnet, dass** das Arbeitsmittel ein azeotropes Gemisch aus Wasser und Silikon ist.

14. Verfahren nach einem der vorhergehenden Ansprüche, **dadurch gekennzeichnet, dass** das Absorptionsmittel eine Silikatlösung ist.

15. Entspannungsvorrichtung (2) zur Umwandlung von Wärmeenergie in mechanische Energie durch Entspannung eines dampfförmigen Arbeitsmittels, **dadurch gekennzeichnet, dass** die Entspannungsvorrichtung (2) als Niederdruck-Entspannungsvorrichtung (2) ausgebildet ist, die als Wälzkolbengebläse (2) ausgeführt ist.

16. Entspannungsvorrichtung (2) nach Anspruch 15, **dadurch gekennzeichnet, dass** das Wälzkolbengebläse (2) mit einem Generator (1) verbunden ist.

17. Entspannungsvorrichtung (2) nach Anspruch 15 oder 16, **dadurch gekennzeichnet, dass** das Wälzkolbengebläse (2) mit mindestens einer Einspritzöffnung ausgeführt ist.

18. Entspannungsvorrichtung (2) nach einem der vorhergehenden Ansprüche, **dadurch gekennzeichnet, dass** das Wälzkolbengebläse (2) mehrflügelige Rotoren aufweist.

19. Verwendung einer Niederdruck-Entspannungsvorrichtung (2), die als Wälzkolbengebläse ausgebildet ist, zur Umwandlung von in einem Verdampfer (6) anfallender Wärmeenergie in mechanische Energie durch Entspannung eines dampfförmigen Arbeitsmittels, das in dem Verdampfer (6) verdampft und in der Niederdruck-Entspannungsvorrichtung (2) entspannt wird.

## Claims

1. A method of converting heat energy generated in an evaporator (6) to mechanical energy by expanding a vaporous working fluid which evaporates in the evaporator (6) and is expanded in an expansion device (2), **characterized in that** the expansion device (2) is formed as a low-pressure expansion device which is designed as a roots blower (2) in which the working fluid is expanded and wherein heat energy is transformed to mechanical energy.

2. Method according to claim 1, **characterized in that** the expanded working fluid is condensed in a heat exchanger (7).

3. Method according to claim 2, **characterized in that** at least a portion of the condensed working fluid is injected into the roots blower (2) during the expansion process.

4. Method according to claim 3, **characterized in that** at least a portion of the injected working fluid condenses a portion of the vaporous working fluid in the roots blower (2) by heat exchange, and therefore reduces the output pressure.

5. Method according to claim 3 or claim 4, **characterized in that** the working fluid injected in the roots blower (2) is pressure-controlled.

6. Method according to any one of the preceding claims, **characterized in that** a pump (9) feeds the condensed working fluid into the evaporator (6).

7. Method according to any one of the preceding claims, **characterized in that** a separator (3) is installed downstream of the heat exchanger (7), which extracts a portion of the condensed working fluid for the injection into the roots blower (2).

8. Method according to any one of the preceding claims, **characterized in that** a first component of the working fluid formed by a mixture is absorbed in and/or downstream of the low-pressure expansion device (2) by means of an absorber whereas heat is transferred to the remaining, vaporous second component, which is recyclable.

9. Method according to claim 8, **characterized in that** the mixture forms, at a certain mixing ratio of the components, an azeotropic mixture having a boiling point minimum.

10. Method according to claim 8 or claim 9, **characterized in that** the working fluid is an azeotropic mixture or a nearly azeotropic mixture.

11. Method according to any one of the preceding claims, **characterized in that** the vaporous remaining second component is heated to a temperature above the boiling point of the mixture by the heat transferred during absorption, whereas the second component is condensed in a heat exchanger (7).

12. Method according to any one of the preceding claims, **characterized in that** the absorber is a reversibly immobilizable solvent which is in the non-immobilized state of aggregation, the first component of the working fluid.

13. Method according to any one of the preceding claims, **characterized in that** the working fluid is an azeotropic mixture of water and silicone.

14. Method according to any one of the preceding claims, **characterized in that** the absorption fluid is a silicate solution.

15. Expansion device (2) for converting heat energy into mechanical energy by expanding a vaporous working fluid, **characterized in that** the expansion device (2) is formed as a low-pressure expansion device (2), which is designed as a roots blower (2).

16. Expansion device (2) according to claim 15, **characterized in that** the roots blower (2) is coupled to a generator (1).

17. Expansion device (2) according to claim 15 or claim 16, **characterized in that** the roots blower (2) is provided with at least one injection opening.

18. Expansion device (2) according to any one of the preceding claims, **characterized in that** the roots blower (2) has multi-blade rotors.

19. Use of a low-pressure expansion device (2), which is designed as a roots blower, for converting heat energy generated in an evaporator (6) to mechanical energy by expanding a vaporous working fluid, which is evaporated in the evaporator (6) and expanded in the low-pressure expansion device (2).

## Revendications

1. Procédé pour la transformation d'énergie calorifique que l'on obtient dans un évaporateur (6) en énergie mécanique par détente d'une substance active à l'état de vapeur qui est soumise à une évaporation dans l'évaporateur (6) et à une détente dans un dispositif de détente (2), **caractérisé en ce que** le dispositif de détente (2) est réalisé sous la forme d'un dispositif de détente basse pression qui est réalisé sous la forme d'un ventilateur à lobes dans lequel la substance active est soumise à une détente, si bien que l'énergie calorifique est ainsi transformée en énergie mécanique.

2. Procédé selon la revendication 1, **caractérisé en ce que** la substance active détendue est condensée dans un échangeur de chaleur (7).

3. Procédé selon la revendication 2, **caractérisé en ce qu'**au moins une partie de la substance active condensée est introduite par injection dans le ventilateur à lobes (2) au cours du processus de détente.

4. Procédé selon la revendication 3, **caractérisé en ce qu'**au moins une partie de la substance active injectée dans le ventilateur à lobes (2) condense, par échange de vapeur, une partie de la substance active à l'état de vapeur et ainsi réduit la pression de sortie.

5. Procédé selon la revendication 3 ou 4, **caractérisé en ce que** la substance active est introduite par injection dans le ventilateur à lobes (2) par réglage de la pression.

6. Procédé selon l'une quelconque des revendications précédentes, **caractérisé en ce qu'**une pompe (9) transporte la substance active condensée dans l'évaporateur (6).

7. Procédé selon l'une quelconque des revendications précédentes, **caractérisé en ce qu'**un séparateur (3) est monté à la suite de l'échangeur de chaleur (7), qui prélève une partie de la substance active condensée pour l'injection dans le ventilateur à lobes (2).

8. Procédé selon l'une quelconque des revendications précédentes, **caractérisé en ce qu'**un premier composant de la substance active, qui est formé par un mélange, est absorbé dans et/ou après le dispositif de détente basse pression (2) au moyen d'un agent d'absorption, si bien que de la chaleur passe au deuxième composant qui subsiste à l'état de vapeur et peut être recyclée.

9. Procédé selon la revendication 8, **caractérisé en ce que** le mélange forme, dans un rapport de mélange déterminé des composants, un azéotrope possédant un point d'ébullition minimal.

10. Procédé selon la revendication 8 ou 9, **caractérisé en ce que** la substance active est présente sous la forme d'un mélange azéotrope ou sous la forme d'un mélange approximativement azéotrope.

11. Procédé selon l'une quelconque des revendications précédentes, **caractérisé en ce que**, via la chaleur qui a passé lors de l'absorption, le deuxième composant qui subsiste à l'état de vapeur est réchauffé à une température supérieure à la température d'ébullition du mélange, plus le deuxième composant étant condensé dans un échangeur de chaleur (7).

12. Procédé selon l'une quelconque des revendications précédentes, **caractérisé en ce que** l'agent d'absorption est un solvant immobilisable de manière réversible qui, à l'état d'agrégat non immobilisé, représente le premier composant de la substance active.

13. Procédé selon l'une quelconque des revendications précédentes, **caractérisé en ce que** la substance active représente un mélange azéotrope d'eau et de silicium.

14. Procédé selon l'une quelconque des revendications précédentes, **caractérisé en ce que** l'agent d'absorption est une solution de silicate.

15. Dispositif de détente (2) pour la transformation d'énergie calorifique en énergie mécanique par détente d'une substance de travail à l'état de vapeur, **caractérisé en ce que** le dispositif de détente (2) est réalisé sous la forme d'un dispositif de détente basse pression (2) qui est réalisé sous la forme d'un ventilateur à lobes (2).

16. Dispositif de détente (2) selon la revendication 15, **caractérisé en ce que** le ventilateur à lobes (2) est relié à une génératrice (1).

17. Dispositif de détente (2) selon la revendication 15 ou 16, **caractérisé en ce que** le ventilateur à lobes (2) est réalisé avec au moins une ouverture d'introduction par injection.

18. Dispositif de détente (2) selon l'une quelconque des revendications précédentes, **caractérisé en ce que** le ventilateur à lobes (2) présente des rotors à ailettes multiples.

19. Utilisation d'un dispositif de détente basse pression (2) qui est réalisé sous la forme d'un ventilateur à lobes, pour la transformation d'énergie calorifique que l'on obtient dans un évaporateur (6) en énergie mécanique par détente d'une substance active à l'état de vapeur qui est soumise à une évaporation dans l'évaporateur (6) et à une détente dans un dispositif de détente (2).
